# EUROPÄISCHE PATENTSCHRIFT

(11) **EP 0 144 971 B1**
(45) Veröffentlichungstag und Bekanntmachung des Hinweises auf die Patenterteilung: **26.10.1988**
(21) Anmeldenummer: 84114780.4
(22) Anmeldetag: 05.12.1984
(51) Int. Cl.: A24C 5/42

(54) **Handstopfvorrichtung für Zigarettenhülsen**
Device for manually filling cigarette tubes
Dispositif de remplissage manuel pour tubes à cigarettes

(30) Priorität: 10.12.1983 DE 3344682
(43) Veröffentlichungstag der Anmeldung: 19.06.1985
(73) Patentinhaber: Efka-Werke Fritz Kiehn GmbH, 78647 Trossingen (DE)
(72) Erfinder: Ruppert, Heinrich W., D-7218 Trossingen 1 (DE); Gätschmann, Klaus, D-7737 Bad Dürrheim (DE)
(74) Vertreter: Popp, Eugen, Dr.

(56) Entgegenhaltungen:
- DE-A- 2 055 673
- DE-A- 2 064 642

## Beschreibung

Die Erfindung betrifft eine Handstopfvorrichtung für Zigarettenhülsen, insbesondere für Zigarettenfilterhülsen, bestehend aus einem Gehäuse mit einer in Längsrichtung desselben angeordneten Tabakpresskammer, aus einem dieser Tabakpresskammer zugeordneten deckelartigen Pressbalken in einem, das Gehäuse abdeckenden und um eine Achse klappbaren Deckel, aus einem Ausstossschieber zum Einführen des gepressten Tabakstrangs in eine an einer Tülle zeitweise klemmend gehaltene Zigarettenhülse, sowie aus einem seitlich an der Tülle angeordneten und transversal zu dieser zwischen einer Freigabe-und einer Klemmstellung bewegbaren Klemmelement.

Eine derartige Handstopfvorrichtung ist aus der DE-A-2 055 673 bekannt. Bei der bekannten Konstruktion ist das der Tülle zugeordnete Klemmelement stets in Klemmstellung vorgespannt, und zwar durch eine Druckfeder. Beim Aufstecken einer Zigarettenpapierhülse auf die Tülle muss daher das Klemmelement entgegen der Wirkung dieser Druckfeder in eine Freigabestellung gebracht werden. z.B. mittels des Zeigefingers des Benutzers der Vorrichtung. Nach dem Aufstecken der Zigarettenpapierhülse wird das Klemmelement wieder freigegeben unter gleichzeitiger Festklemmung der Zigarettenpapierhülse auf der Tülle. Anschliessend erfolgt die Befüllung der Zigarettenpapierhülse in bekannter Weise. Nach der Befüllung der Zigarettenpapierhülse muss das Klemmelement erneut in die Freigabestellung gebracht werden, um die gestopfte Zigarette freizubekommen, d.h. von der Tülle abziehen zu können. Die beschriebene Handhabung lässt erkennen, dass die bekannte Vorrichtung hinsichtlich der Klemmung der Zigarettenpapierhülse aufwendig ist. Darüber hinaus besteht während des Stopfvorganges überhaupt keine Möglichkeit, Störungen festzustellen, die den Abbruch des Stopfvorganges geraten erscheinen lassen. Mitunter blokkiert nämlich der Tabak beim Stopfen der Zigarettenpapierhülse, was zur Folge hat, dass bei Fortsetzung des Stopfvorganges die Zigarettenpapier- hülse entweder aufplatzt oder unter Aufreissen von der Tülle abgeschoben wird. Die dabei auftretende Verschmutzung durch Verbröselung des Tabaks ist augenscheinlich.

Der vorliegenden Erfindung liegt daher die Aufgabe zugrunde, eine Vorrichtung der eingangs genannten Art zu schaffen, deren Klemmechanismus für auf der Tülle aufgesteckte Zigarettenpapierhülsen sich zum einen durch einen hohen Bedienungskomfort und zum anderen dadurch auszeichnet, dass er das Tast- bzw. Druckgefühl des Benutzers anspricht und somit dem Benutzer ein Gefühl für den Stopfvorgang vermittelt, derart, dass am Ende des Stopfvorganges bzw. bei etwaigen Störungen während des Stopfvorganges die Klemmung der Zigarettenpapierhülse auf der Tülle durch den Benutzer beendet bzw. abgebrochen werden kann.

Diese Aufgabe wird erfindungsgemäss dadurch gelöst, dass das Klemmelement, unabhängig von der Betätigung des Deckels oder des Ausstossschiebers, ausschliesslich durch einen Handdruckknopf entgegen der Wirkung einer Druckfeder in die Klemmstellung bringbar ist.

Dadurch, dass bei der erfindungsgemässen Konstruktion das Festklemmen der Zigarettenpapierhülse auf der Tülle durch eine für den Stopfvorgang zwangsläufige Handhabung der Vorrichtung erfolgt, zeichnet sich diese durch höchsten Bedienungskomfort aus. Die Handstopfvorrichtung muss bei ihrer Benutzung auf einer Unterlage aufliegen und vom Benutzer festgehalten werden. Allgemein erfolgt das Festhalten am vorderen Ende des Gehäuses mit einer Hand, während mit der zweiten Hand der Deckel und anschliessend der Ausstossschieber betätigt wird. Durch die erfindungsgemässe Ausbildung des Klemmelements wird erreicht, dass der Klemmvorgang durch den Benutzer der Vorrichtung eingeleitet und die Klemmung während des Stopfvorganges ebenfalls vom Benutzer aufrechterhalten wird. Dadurch wird während des gesamten Stopfvorganges das Tast- bzw. Druckgefühl des Benutzers angesprochen und ein Gefühl für den Stopfvorgang übermittelt, derart, dass am Ende des Stopfvorganges bzw. bei etwaigen Störungen während des Stopfvorganges die Klemmung der Zigarettenpapierhülse an der Tülle der Vorrichtung durch den Benutzer beendet bzw. abgebrochen werden kann.

Zur Verbesserung der Klemmung ist es vorteilhaft, wenn das Klemmelement an seinem der Tülle zugewandten Ende konkav ausgebildet ist.

In vorteilhafter Weise ist das Klemmelement in einem mit der Gehäusevorderwand verbindbaren Halteteil geführt.

Durch diese Ausbildung ist eine einfache Konstruktion erzielt, die eine einfache Montage der Teile der Klemmeinrichtung ermöglicht.

In besonders zweckmässiger Weise ist das Halteteil gabelartig ausgebildet. Dadurch wird eine verdrehsichere Führung des Klemmelementes bewirkt und für den Handdruckknopf eine begrenzte Verschiebestrecke gebildet, die ein Auswerfen des Handdruckknopfes durch eine Druckfeder verhindert.

In vorteilhafter Weise ist für das Halteteil eine in einen Schlitz zwischen Gabelteilen des Halteteils eingreifende, zwischen Gehäusevorderwand und Gehäuseseitenwand angeordnete, Führungsleiste vorgesehen, die die Montage erleichtert.

In noch weiterer Ausgestaltung der Erfindung ist zwischen einem in einer Öffnung für den Stift in einer Vertiefung der Gehäuseseitenwand angeordnete, stufenartige Widerlager und der Innenseite des Handdruckknopfes die Druckfeder angeordnet.

Weitere Merkmale und Vorteile der Erfindung werden anhand der Zeichnung näher erläutert, die schematisch ein Ausführungsbeispiel darstellt. Dabei zeigt:
Fig. 1 eine erfindungsgemässe Vorrichtung in Schrägansicht,
Fig. 2 eine Stirnansicht einer Vorrichtung nach Fig.1,
Fig. 3 eine Stirnansicht eines Halteteils,
Fig. 4 die Ausbildung der Federbelastung des Handdruckknopfes in auseinandergezogener Darstellung.

Die Fig. 1 zeigt in Schrägansicht ein erfindungsgemäss ausgestaltetes Handstopfgerät, bestehend aus einem Gehäuse 1, einem um eine Achse 4 an einer der beiden Gehäuseseitenwände klappbaren Deckel 6 sowie einem Schieber 7 für ein Stopfmittel, beispielsweise einen Löffel, der einen in einer im Gehäuse 1 angeordneten Tabakpresskammer gepressten Tabakstrang in eine Zigarettenhülse einführt. Das Gehäuse 1 ist vorteilhafterweise auf einem Boden 5 angeordnet. An der anderen Gehäuseseitenwand 24, am vorderen Ende des Gehäuses 1 ist ein Handdruckknopf 2 vorgesehen, der durch eine Federanordnung ein gewisses Stück aus dem Gehäuse 1 herausgedrückt wird, bei dessen Eindrücken eine weiter unten näher beschriebene Klemmeinrichtung eine Zigarettenhülse auf einer Tülle 9 in der Vorderwand 3 festhält.

Die Klemmeinrichtung ist in Fig. 2 in Stirnansicht des Gehäuses 1 dargestellt.

Eine Öffnung 8 in der Gehäusevorderwand 3 führt zu einer Tabakpresskammer. Die Öffnung 8 ist von einer Tülle 9 umgeben, auf die beim Stopfvorgang zunächst eine leere Zigarettenhülse aufgeschoben wird. Zur Klemmung dient ein Klemmelement 10, das durch den in der Gehäuseseitenwand 24 gelagerten Handdruckknopf 2 betätigbar ist. An der Vorderwand 3 ist eine zur Gehäuseseitenwand 24 verlaufende Führungsleiste 23 vorgesehen. Auf diese Führungsleiste 23 wird ein Halteteil 13 aufgeschoben, wobei die Führungsleiste 23 in einen Schlitz zwischen zwei Gabelteilen des Halteteils 13 eingreift. Die beiden Gabelteile bilden eine Führung für das Klemmelement 10.

In Fig. 3 ist das Halteteil 13 in Stirnansicht dargestellt, wie es im fertig montierten Zustand vor der Gehäusevorderwand 3 angeordnet wird und in dessen Ausschnitt die Tülle 9 ragt.

In Fig. 4 ist die Klemmeinrichtung mit ihren Einzelteilen in Verbindung mit der Gehäuseseitenwand 24 des Gehäuses 1 in auseinandergezogener Darstellung gezeigt. Die Gehäuseseitenwand 24 weist eine vorzugsweise rechteckige oder quadratische Vertiefung 29 auf. In der Gehäuseseitenwand 24 ist eine Öffnung 25 für einen Stift 11 vorgesehen. Der Stift 11 ist mit dem Handdruckknopf 2 einstückig ausgebildet und bildet das Klemmelement 10. Dabei ist der Stift 11 an seinem der Tülle 9 zugewandten Ende 12 konkav ausgebildet, um das Klemmen einer Zigarettenpapier- Hülse an der runden Tülle 9 zu erleichtern bzw. sicherzustellen.

Zwischen einem stufenartigen Widerlager 26, das die Öffnung 25 für den Stift 11 umgibt, und der Innenseite 27 des Handdruckknopfes 2 ist im fertig montierten Zustand eine Druckfeder 28 vorgesehen.

Bei der beschriebenen Handstopfvorrichtung arbeitet die Klemmeinrichtung in folgender Weise:

Die Vorrichtung wird vom Benutzer mit dem Boden 5 auf eine feste Unterlage gelegt. Sodann wird der Deckel 6 um die Achse 4 geschwenkt und die Tabakpresskammer geöffnet. In dieser Tabakpresskammer (nicht dargestellt) füllt der Benutzer die erforderliche Menge Tabak und schliesst den Deckel 6. Dadurch wird der Tabak in der Presskammer zu einem Tabakstrang geformt. Mittels des Schiebers 7, der mit einer Stopfstange, einem Löffel oder dergleichen verbunden sein kann, wird anschliessend der Tabakstrang in eine an der Tülle 9 festgeklemmten Zigarettenpapier-Hülse (nicht dargestellt) eingeschoben. Abweichend von dem Ausführungsbeispiel nach Fig. 1 kann der Deckel 6 auch um eine quer zur Längsachse des Gehäuses 1 verlaufende Schwenkachse verschwenkbar angeordnet sein.

Die Ausbildung kann auch derart getroffen sein, dass bei ruhendem Tabakstrang eine Zigarettenhülse über den Tabakstrang gezogen wird.

Nach Einfüllen des Tabaks in die Presskammer wird das Gerät vom Benutzer mit der linken Hand fest auf die Unterlage gedrückt, während die rechte Hand den Schieber 7 betätigt. An der Stelle, an der der Benutzer normalerweise das Gerät festhält, ist der Handdruckknopf 2 angebracht, der mit den übrigen Elementen zusammen die Klemmeinrichtung bildet. Durch Festhalten des Gehäuses 1 wird, nahezu zwangsläufig, der Handdruckknopf 2 gegen die Wirkung der Feder 28 in das Innere des Gehäuses 1 gedrückt, wobei mit der konkaven Vorderfläche 12 die auf die Tülle 9 aufgeschobene Zigaretten papier-Hü Ise festgeklemmt wird. Gegen Ende des Stopfvorganges, der entweder durch die Lage des Schiebers 7 optisch oder durch den zunehmenden Widerstand beim Einschieben des Tabakstranges in die Zigarettenpapierhülse erkennbar ist, wird der Benutzer veranlasst, den Druck auf den Handdruckknopf 2 zu verringern, so dass am Ende des Stopfvorganges die mit Tabak gestopfte Zigarettenpapierhülse von der Tülle 9 abgeschoben werden kann, ohne dass Beschädigungen am Zigarettenpapierhülsenende auftreten.

## Patentansprüche

1. Handstopfvorrichtung für Zigarettenhülsen, insbesondere für Zigarettenfilterhülsen, bestehend aus einem Gehäuse (1) mit einer in Längsrichtung desselben angeordneten Tabakpresskammer, aus einem dieser Tabakpresskammer zugeordneten deckelartigen Pressbalken in einem, das Gehäuse (1) abdeckenden und um eine Achse (4) klappbaren Deckel (6), aus einem Ausstossschieber (7) zum Einführen des gepressten Tabakstrangs in eine an einer Tülle (9) zeitweise klemmend gehaltene Zigarettenhülse, sowie aus einem seitlich an der Tülle (9) angeordneten und transversal zu dieser zwischen einer Freigabe-und einer Klemmstellung bewegbaren Klemmelement (10), dadurch gekennzeichnet, dass das Kleffhele-ment (10), unabhängig von der Betätigung des Deckels (6) oder des Ausstossschiebers (7), ausschliesslich durch einen Handdruckknopf (2) entgegen der Wirkung einer Druckfeder (28) in die Klemmstellung bringbar ist.

2. Handstopfvorrichtung nach Anspruch 1, dadurch gekennzeichnet, dass das Klemmelement (10) aus einem mit dem Handdruckknopf (2) einstückig ausgebildeten Stift (11) besteht.

3. Handstopfvorrichtung nach Anspruch 1 oder 2, dadurch gekennzeichnet, dass das Klemmelement (10) an seinem der Tülle (9) zugewandten Ende (12) konkav ausgebildet ist.

4. Handstopfvorrichtung nach einem der Ansprüche 1 bis 3, dadurch gekennzeichnet, dass das Klemmelement (10) in einem mit der Gehäusevorderwand (3) verbindbaren Halteteil (13) geführt ist.

5. Handstopfvorrichtung nach Anspruch 4, dadurch gekennzeichnet, dass das Halteteil (13) gabelartig ausgebildet ist und das Klemmelement (10) gegen Verdrehen sichert.

6. Handstopfvorrichtung nach Anspruch 4 oder 5, gekennzeichnet durch eine in einen Schlitz zwischen Gabelteilen des Halteteils (13) eingreifende, zwischen Gehäusevorderwand (3) und einer Gehäuseseitenwand (24) angeordnete Führungsleiste (23).

7. Handstopfvorrichtung nach einem oder mehreren der Ansprüche 1 bis 6, dadurch gekennzeichnet, dass zwischen einem in einer Öffnung (25) für den Stift (11) in einer Vertiefung (29) der Gehäuseseitenwand (24) angeordnetem, stufenartigem Widerlager (26) und der Innenseite (27) des Handdruckknopfs (2) die Druckfeder (28) angeordnet ist.

## Claims

1. Device for manually filling cigarette tubes, especially for cigarette filter tubes, consisting of a housing (1) with a tobacco-pressing chamber arranged in the longitudinal direction of the latter, of a lid-like press beam assigned to this tobacco-pressing chamber and located in a lid (6) covering the housing (1) and pivotable about an axle (4), of an ejector slide (7) for introducing the pressed tobacco strand into a cigarette tube temporarily held with a clamping effect on a nozzle (9), and of a clamping element (10) arranged laterally on the nozzle (9) and moveable transversely relative to the latter between a releasing position and a clamping position, characterized in that the clamping element (10) can be brought into the clamping position counter to the effect of a compression spring (28) solely by means of a manual press-button (2) independently of the actuation of the lid (6) or of the ejector slide (7).

2. Manual filling device according to Claim 1, characterized in that the clamping element (10) consists of a pin (11) formed in one piece with the manual press-button (2).

3. Manual filling device according to Claim 1 or 2, characterized in that the clamping element (10) is made concave at its end (12) facing the nozzle (9).

4. Manual filling device according to one of Claims 1 to 3, characterized in that the clamping element (10) is guided in a holding part (13) connectable to the front wall (3) of the housing.

5. Manual filling device according to Claim 4, characterized in that the holding part (13) is made fork-like and prevents the clamping element (10) from rotating.

6. Manual filling device according to Claim 4 or 5, characterized by a guide strip (23) engaging into a slot between fork parts of the holding part (13) and arranged between the front wall (3) of the housing and a housing side wall (24).

7. Manual filling device according to one or more of Claims 1 to 6, characterized in that the compression spring (28) is arranged between a step-like abutment (26), arranged in an orifice (25) for the pin (11) in a recess (29) of the housing side wall (24), and the inner face (27) of the manual press-button (2).

## Revendications

1. Dispositif de garnissage manuel pour tubes de cigarette, en particulier pour tubes de cigarette à bout-filtre, constitué d'un boîtier (1) comportant une chambre de tassement de tabac, disposée dans la direction longitudinale de celui-ci, d'un levier de tassement en forme de couvercle associé à cette chambre de tassement de tabac, dans un couvercle (6) rabattable autour d'un axe (4) et fermant le boîtier (1), d'un tiroir d'expulsion (7) pour introduire le cordon de tabac tassé dans un tube de cigarette qui est maintenu momentanément par serrage sur un bec (9), et d'un organe de serrage (10) disposé latéralement par rapport au bec (9) et mobile transversalement par rapport à celui-ci entre une position de libération et une position de serrage, caractérisé en ce que l'organe de serrage (10) est agencé de façon à pouvoir être amené à la position de serrage, indépendamment de l'actionnement du couvercle (6) ou du tiroir d'expulsion (7) et exclusivement par un bouton-poussoir manuel (2), contre l'action d'un ressort de compression (28).

2. Dispositif de garnissage manuel selon la revendication 1, caractérisé en ce que l'organe de serrage (10) est constitué par une tige (11) établie en une seule pièce avec le bouton-poussoir manuel (2).

3. Dispositif de garnissage manuel selon la revendication 1 ou 2, caractérisé en ce que l'organe de serrage (10) a une forme concave à son extrémité (12) tournée vers le bec (9).

4. Dispositif de garnissage manuel selon l'une des revendications 1 à 3, caractérisé en ce que l'organe de serrage (10) est guidé dans une pièce de maintien (13) pouvant être fixée à la paroi avant (3) du boîtier.

5. Dispositif de garnissage manuel selon la revendication 4, caractérisé en ce que la pièce de maintien (13) a la forme d'une fourche et empêche l'organe de serrage (10) de tourner sur lui-même.

6. Dispositif de garnissage manuel selon la revendication 4 ou 5, caractérisé par une réglette de guidage (23) engagée dans une fente entre les éléments de fourche de la pièce de maintien (13) est disposée entre la paroi avant (3) du boîtier et une paroi latérale (24) de celui-ci.

7. Dispositif de garnissage manuel selon l'une ou plusieurs des revendications 1 à 6, caractérisé en ce que le ressort de compression (28) est disposé entre la face intérieure (27) du bouton-poussoir manuel (2) et un appui étagé (26) qui est disposé dans une ouverture (25) destinée à la tige (11), dans un renfoncement (29) de la paroi latérale (24) du boîtier.
